# EUROPÄISCHE PATENTSCHRIFT

(11) **EP 0 413 789 B1**
(45) Veröffentlichungstag und Bekanntmachung des Hinweises auf die Patenterteilung: **23.03.1994**
(21) Anmeldenummer: 90903314.4
(22) Anmeldetag: 26.02.1990
(51) Int. Cl.: B61D 17/20

(54) **ÜBERGANGSBRÜCKE FÜR DRUCKWELLENERTÜCHTIGTE UND UIC-KOMPATIBLE ÜBERGANGSEINRICHTUNGEN**
CONNECTING PLATFORM FOR PRESSURE-WAVE-HARDENED, UIC-COMPATIBLE PASSAGEWAYS
PASSERELLE POUR ELEMENTS DE RACCORDEMENT RESISTANT AUX ONDES DE PRESSION ET COMPATIBLES AVEC LES NORMES UIC

(30) Priorität: 27.02.1989 CH 723/89
(43) Veröffentlichungstag der Anmeldung: 27.02.1991
(73) Patentinhaber: SIG Schweizerische Industrie-Gesellschaft, 8212 Neuhausen am Rheinfall (CH)
(72) Erfinder: SOLTIC, Josip, CH-8224 Löhningen (CH); STÖCKLI, Urs, CH-8405 Winterthur (CH); JENNY, Peter, CH-8400 Winterthur (CH)
(74) Vertreter: Troesch, Jacques J., Dr. sc. nat.
(86) Internationale Anmeldenummer: CH9000046
(87) Internationale Veröffentlichungsnummer: WO9009915

(56) Entgegenhaltungen:
- DE-B- 1 580 991

## Beschreibung

Die vorliegende Erfindung betrifft eine Uebergangsbrücke für druckwellenertüchtigte und UIC-kompatible Uebergangseinrichtungen mit schwimmend gelagerten und aufeinander gleitenden Uebergangseinrichtungsteilen.

Bei den europäischen Eisenbahnen wird ein überwiegender Teil des Reisezugverkehrs mit lokomotivbespannten Zügen abgewickelt. Die hierzu verwendeten Fahrzeuge weisen an beiden Enden federnde Zug- und Stossvorrichtungen auf, die aus einer Schraubenkupplung und zwei Seitenpuffern bestehen. Ausserdem sind insbesondere die im internationalen Verkehr zugelassenen Reisezugwagen mit Uebergangseinrichtungen versehen, die dem UIC-Merkblatt 561 entsprechen.

Hierbei ist gemäss den internationalen Vereinbarungen (z.B. § 33 RIC) das Rangierpersonal beim Kuppeln und Entkuppeln derartiger Fahrzeuge nicht zu gefährden, und ein sogenannter "Berner Raum" gemäss EBO § 25 von festen Teilen freizuhalten.

Derartige Uebergangseinrichtungen bestehen beispielsweise gemäss DIN 25 624, Blatt 1 im wesentlichen aus einer federnd rückwärts verschiebbaren Uebergangsbrücke und einem die Uebertrittsöffnung oben und seitlich umschliessenden Gummiwulst.

Solche Uebergangseinrichtungen sind in einer Reihe von Ausführungsformen bereits bekannt, können aber nur ungenügend befriedigen, da deren Benützer den Witterungseinflüssen mehr oder weniger stark ausgesetzt sind. Auch die im Hochgeschwindigkeitsverkehr bei Zugsbegegnungen und Tunnelfahrten mit höherer Intensität auftretenden Druckstösse können zumeist ungehindert über den Uebergangsbereich ins Wageninnere eindringen.

Gemäss der DE-OS 35 23 939 wird versucht, diese Mängel unter Beibehaltung der UIC-Uebergangsbrücke zu beseitigen und eine Uebergangseinrichtung für Reisezugwagen mit UIC-Zug- und Stossvorrichtung druckwellendicht zu gestalten. Hierbei ist ein Faltenbalg aus zwei im Querschnitt M-förmigen Profilhälften gebildet, dessen eines Ende mit dem Wagenkasten verbunden ist und dessen anderes Ende mit einer Gleitleiste bestückt ist, derart, dass der Uebertrittsbereich oben und seitlich umschlossen ist.

Die Trennebene eines Faltenbalges liegt bei nicht miteinander gekuppelten Fahrzeugen ausserhalb der Pufferebene, sodass mit dem Kuppeln zweier Fahrzeuge deren Faltenbälge vorgespannt werden und, beispielsweise von Gasdruckdämpfern unterstützt, in einer druckwellendichten Verbindung aufeinander gleiten können.

Ein Nachteil der aufgezeigten Lösung ist dadurch gegeben, dass der Bereich der Uebergangsbrücke nicht in die Massnahmen zur Druckwellenertüchtigung miteinbezogen ist.

Mit der DE-OS 35 05 762 und DE-OS 34 47 776 sind Uebergangseinrichtungen offenbart, die sowohl die Erfordernisse an eine UIC-kompatible Bauart berücksichtigen, als auch den Anforderungen eines neuzeitlichen Fahrkomforts bei Hochgeschwindigkeitsfahrzeugen nachkommen.

Bei diesen Uebergangseinrichtungen der gattungsgemässen Art beziehen sich die Massnahmen zur Druckwellenertüchtigung auf die Gesamtheit des Systems und umfassen sowohl den Bereich oberhalb und seitlich der Uebertrittsöffnung, als auch die begehbaren Teile der Uebergangsbrücke.

Hierbei ist ein Uebergangseinrichtungsteil so an jedem Wagenkastenende schwimmend aufgehängt und geführt, dass die UIC-Zugrund-Stossvorrichtungen nicht tangiert werden und der zum Kuppeln und Entkuppeln benötigte "Berner Raum" freigehalten ist. Die Endrahmen der Uebergangseinrichtungsteile zweier miteinander gekuppelter Fahrzeuge werden durch federnde Elemente in einer druckwellendichten Verbindung schwimmend zwischen den Fahrzeugenden gehalten, dies auch beim Versatz infolge S-Bogenfahrt. Erst wenn die Querverschiebung der Fahrzeuge zueinander ein durch einen Anschlag begrenztes Mass übersteigt, wie dies beispielsweise bei grossen Ablenkungen im Bahnhofs- oder Depotbereich vorkommen kann, ist der schwimmende Anteil des Querweges erschöpft und die Endrahmen der beiden Uebergangseinrichtungsteile können sich inklusive deren Uebergangsbrücken zueinander in Querrichtung verschieben.

Eine in diesem Zusammenhang offenbarte klappbare Uebergangsbrücke stellt jedoch bislang ungewohnte Anforderungen an das Rangierpersonal, insbesondere dann, wenn eine derartige Uebergangseinrichtung nicht artrein verwendet wird, sondern mit einem UIC-Gummiwulstübergang gekuppelt werden soll. Verwechslungen oder Fehlmanipulationen durch das Rangierpersonal sind die Folge, welche die Funktion beeinträchtigen oder zu Schäden führen können.

Zum Stande der Technik gehört ferner die DE-A-1 580 991. Diese offenbart eine Uebergangsbrücke, insbesondere für Personenübergänge, wobei diese klappbar ist. Ferner ist eine Brückenbodenbrücke (7) mit einer Betätigungseinrichtung vorgesehen, wobei zum Verhüten des Eindringens von Druckwellen in die Uebergangseinrichtung zweier miteinander gekuppelter Wagenkasten Dichtmittel angeordnet sind.

Aufgabe der vorliegenden Erfindung ist es nun, eine Uebergangsbrücke für druckwellenertüchtigte Uebergangseinrichtungen der eingangs genannten Art zu schaffen, die im Sinne einer vereinfachten Handhabung die Anforderungen an das Rangierpersonal auf ein Mass reduziert, wie man dies beispielsweise von den bislang verwendeten UIC-Uebergangsbrücken her gewohnt ist.

Diese Aufgabe wird durch die in den Ansprüchen niedergelegten Massnahmen in überraschend wirkungsvoller Weise gelöst.

Dabei zeichnet sich eine erfindungsgemässe Uebergangsbrücke insbesondere dadurch aus, dass sie auf einfache Art vom Rangierpersonal mit einem Minimum an Handgriffen für das Herablassen oder das Aufstellen bedient werden kann und dass sie wirkungsvolle Dicht- und Haltemittel zur Druckwellenertüchtigung aufweist. Besondere Ausbildungsformen einer erfindungsgemässen Uebergangsbrücke beinhalten eine nahezu automatische Funktionsabfolge und erlauben das Bedienen mit ein bis zwei Handbewegungen.

Eine erfindungsgemässe Uebergangsbrücke bildet den begehbaren Teil eines Uebergangseinrichtungsteils, welches mittels federnder Elemente an ein entsprechendes Gegenstück gepresst wird und so eine zwischen zwei Wagenkastenenden schwimmend angeordnete Uebergangseinrichtung druckwellendichter Art ergibt, die auch bei Querversatz der beiden Wagenkastenenden infolge S-Bogenfahrt erhalten bleibt.

Erst wenn der Querversatz ein durch einen Anschlag begrenztes Mass überschreitet, wie dies beispielsweise bei sehr engen Depotkurven vorkommen kann, können die beiden Uebergangseinrichtungsteile inklusive der Uebergangsbrücken in ihrer Trennebene aufeinander gleiten.

Unabhängig vom jeweiligen Bedienungskomfort ist eine erfindungsgemässe Uebergangsbrücke nicht nur artrein, d.h. mit ihresgleichen kuppelbar, vielmehr ist diese Bauart beispielsweise auch kompatibel mit der Uebergangsbrücke eines bekannten UIC-Gummiwulstüberganges. Hierbei lässt eine erfindungsgemässe Uebergangsbrücke weder Verwechslungen noch Fehlmanipulationen durch das Rangierpersonal zu, welche die Funktion oder die Sicherheit beeinträchtigen und zu Schäden führen könnten.

Die erfindungsgemässe Uebergangsbrücke kann als begehbarer Teil eines Uebergangseinrichtungsteils durch einen der Ansprüche oder durch Merkmale aus der nachfolgenden Beschreibung definiert werden.

Ein Ausführungsbeispiel des Erfindungsgegenstandes wird anschliessend anhand einer Zeichnung erläutert.

Es zeigen in rein schematischer Darstellung:
- Figur 1: eine erfindungsgemässe Uebergangsbrücke in aufgeklappter Stellung an einem Uebergangseinrichtungsteil in perspektivischer Darstellung
- Figur 2: einen Längsschnitt durch zwei zusammengekuppelte und durch eine schwimmend angeordnete Uebergangseinrichtung miteinander verbundene Wagenkastenenden mit abgeklappten Uebergangsbrücken, in begehbarem Zustand
- Figur 3: eine Ansicht gemäss Fig. 1 auf die Uebergangseinrichtung von oben mit Blick auf die Uebergangsbrücke in einer zueinander querverschobenen Lage
- Figur 4: eine weitere Ausbildungsform einer erfindungsgemässen Uebergangsbrücke in aufgeklappter Stellung an einem Uebergangseinrichtungsteil in perspektivischer Darstellung.
- Figur 5: eine bevorzugte Ausbildungsform einer erfindungsgemässen Uebergangsbrücke in aufgeklappter Stellung an einem Uebergangseinrichtungsteil in perspektivischer Darstellung
- Figur 6: einen Längsschnitt durch zwei zusammengekuppelte und durch eine schwimmend angeordnete Uebergangseinrichtung miteinander verbundene Wagenkastenenden mit abgeklappten Uebergangsbrücken gemäss Figur 5 im begehbaren Zustand.
- Figur 7: einen Längsschnitt durch die Wagenkastenenden von zwei zusammengekuppelten Eisenbahnfahrzeugen, wobei das rechte Fahrzeug mit dem bisher bekannten UIC-Gummiwulstübergang ausgerüstet ist und das linke Fahrzeug mit einem Uebergangseinrichtungsteil versehen ist, welches die erfindungsgemässe Uebergangsbrücke aufweist.

Eine klappbare Uebergangsbrücke 1 nach Figur 1 ist über Federmittel 24 in Führungen 23, 23' in Fahrzeuglängsrichtung federnd uerschiebbar an einem Uebergangseinrichtungsteil 22 angeordnet und mit Dichtmitteln 4 gegen das Eindringen von Druckwellen geschützt. Die Uebergangsbrücke 1 weist einen in Pfeilrichtung D abklappbaren Brückenboden 9 auf, der über ein horizontales Drehgelenk 18, 18' mit den Führungen 23, 23' verschwenkbar verbunden ist.

Eine so gelagerte, klappbare Uebergangsbrücke 1 weist seitlich und stirnseitig am Brückenboden 9 angeordnete Dichtmittel 4 auf, so dass zwei durch die federnden Elemente 3, 3'gemäss Figur 3 aneinandergepresste Uebergangseinrichtungsteile 22, 22' auch bezüglich ihrer Uebergangsbrücken 1, 1' in druckwellendichter Verbindung gehalten werden.

Im aufgeklappten Zustand ist die Uebergangsbrücke 1 in einer, vorzugsweise über die Lotrechte nach hinten hinausgehenden Position sicher fixiert. Hierzu wird die Schwenkbewegung der Uebergangsbrücke 1 über eine federbelastete Rolle 5, 5' in einer entsprechend ausgebildeten Kulisse 6, 6' geführt.

Unterhalb des Brückenbodens 9 ist eine von Hand verstellbare Betätigungseinrichtung 10 angeordnet, die aus einer horizontal am Brückenboden 9 in Lagern 33, 33' drehbaren Verstellwelle 12 und einem, in Fahrzeuglängsrichtung in Führungen 7, 7' verschiebbaren Schlitten 8 besteht, der von mindestens einer Druckfeder 11 in einer vorderen Grundposition gehalten wird.

Die Verstellwelle 12 ist gegenüber dem Brückenboden 9 mit einer nicht dargestellten Feder in einer Ruhelage gehalten.

Der Schlitten 8 ist beispielsweise als T-förmiges Joch ausgebildet und besitzt an den Enden des parallel zur Verstellwelle 12 angeordneten Jochs 28 je eine, mit diesem fest verbundene Abstützklaue 14, 14' für die seitliche Abstützung an den Widerlagern 19, 19' des Uebergangseinrichtungsteils 22 und je eine federbelastet drehbare Verriegelungsklinke 15, 15'. Die Verriegelungsklinken 15, 15' können durch Drehen der Verstellwellen 12 in Pfeilrichtung A von den beiden seitlich angebrachten Nocken 13, 13' in Pfeilrichtung C geöffnet werden. Der Schlitten 8 kann, beispielsweise von Hand, in Pfeilrichtung B in eine hintere Position geschoben werden, in welcher er an einem mittleren Nocken 26 der Verstellwelle 12 einrastet. Durch Drehen der Verstellwelle 12 in Pfeilrichtung A gibt der Nocken 26 den Schlitten 8 frei, der durch mindestens eine Druckfeder 11 wieder in eine vordere Grundposition gestellt wird, so dass dieser zungenartig unter der Vorderkante des Brückenbodens 9 vorsteht.

Die Betätigungseinrichtung 10 kann von Hand entweder von unten oder von oben her durch Umstellen der Verstellwelle 12 bedient werden. Für die Bedienung von unten ist die Verstellwelle 12 beispielsweise mit einem hierfür geeigneten Handgriff 27 versehen. Bei einer gewünschten Bedienung von oben könnte ein entsprechender Handgriff in den Brückenboden 9 eingelassen sein, welcher von dort her an der Verstellwelle 12 angreift.

Unterhalb des Brückenbodens 9 ist gegen ein ungewolltes Aufschlagen von miteinander gekuppelten Uebergangsbrücken 1, 1' infolge Druckwellen, wie dies unter Figur 2 beschrieben wird, ein Riegel 17 in Hängelaschen 16, 16' pendelnd aufgehängt und mit einer Feder 29 gegenüber einem Nocken 34 der Verstellwelle 12 stets in einer vorderen Position gehalten.

Durch Drehen der Verstellwelle 12 in Pfeilrichtung A kann der Riegel 17 von dem Nocken 34 in eine hintere Position gestellt werden.

Bei einer einfacheren Ausführungsvariante der erfindungsgemässen Uebergangsbrücke 1, wie sie beispielsweise nicht für den Hochgeschwindigkeitsverkehr vorgesehen ist, kann auf die Verriegelungsklinken 15, 15' und den Riegel 17 samt Hängelaschen 16, 16' und Feder 29 verzichtet werden.

In Figur 2 sind zwei zusammengekuppelte und durch eine schwimmend angeordnete Uebergangseinrichtung 21 miteinander verbundene Wagenkastenenden 20, 20' schematisch dargestellt.

Die Uebergangseinrichtung 21 besteht im wesentlichen aus zwei Uebergangseinrichtungsteilen 22, 22', welche spiegelbildlich angeordnet, an federnden Elementen 3, 3' gemäss Figur 3 schwimmend aufgehängt sind.

Die beiderseits senkrecht angeordneten federnden Elemente 3, 3' und die Dichtungsmembranen 2, 2', welche je einen Uebergangseinrichtungsteil 22, 22' samt Uebergangsbrücke 1, 1' umlaufend umschliessen und den Bereich des Berner Raumes nicht tangieren, sorgen dafür, dass die Uebergangseinrichtungsteile 22, 22' auch im Bereich ihrer Uebergangsbrücken 1, 1' stets in einer druckwellendichten Verbindung gehalten werden.

Von den Uebergangseinrichtungsteilen 22, 22' sind im Sinne der vorliegenden Erfindung in Figur 2 insbesondere die begehbaren Teile, die klappbaren Uebergangsbrücken 1, 1' dargestellt und in ihrer Funktion beschrieben.

Das Herrichten des begehbaren Zustandes von zwei Uebergangsbrücken 1, 1' gemäss Figur 2 erfolgt nach einem einfachen Grundprinzip, welches Fehlmanipulationen weitgehendst ausschliesst. Demnach kann entweder die linke Uebergangsbrücke 1' oder die rechte Uebergangsbrücke 1 zuerst abgeklappt werden, da bei beiden Uebergangsbrücken 1, 1' der Schlitten 8, 8' durch die Druckfeder 11, 11' in einer vorderen Position gehalten wird, was bedeutet, dass sich beispielsweise beim Abklappen der Uebergangsbrücke 1' in Pfeilrichtung D die Abstützklauen 14, 14' direkt auf den Widerlagern 19, 19' des Uebergangseinrichtungsteils 22' abstützen können. Diese werden dabei automatisch durch die federbelastet drehbaren Verriegelungsklinken 15, 15' gegen ein ungewolltes Aufschlagen, beispielsweise infolge Druckwellen, verriegelt.

Gleichzeitig bietet die zuerst abgeklappte Uebergangsbrücke 1' durch den zungenartig vorstehenden Schlitten 8' eine Auflagefläche für die Uebergangsbrücke 1, welche als zweite abgeklappt wird. Bei der Uebergangsbrücke 1, die als zweite abgeklappt wird, muss, um einen begehbaren Zustand der Uebergangseinrichtung 21 zu erreichen, deren Schlitten 8 von Hand gegen die Druckfeder 11, in eine hintere Position verschoben werden, bis er am mittleren Nocken 26 der Betätigungswelle 12 einrastet.

In dieser Position stützt sich die zuletzt abgeklappte Uebergangsbrücke 1 direkt an der zuerst abgeklappten Uebergangsbrücke 1' ab und wird automatisch gegenüber dieser durch einen federbelasteten Riegel 17 verriegelt.

Dies bewirkt gleichzeitig ein Verschieben der Abstützklauen 14, 14' und Verriegelungsklinken 15, 15' nach hinten, so dass die zweite Uebergangsbrücke 1 in einer annähernd waagerechten Lage nicht mehr mit ihren Abstützklauen 14, 14' auf den entsprechenden Widerlagern 19, 19' des Uebergangseinrichtungsteils 22 aufliegen kann.

Die Verriegelung einer derart abgestützten Uebergangsbrücke 1 erfolgt automatisch beim Herablassen in Pfeilrichtung D, indem der unterhalb des Brückenbodens 9 aufgehängte Riegel 17 mit seiner vorderen Kontur an der zungenartigen Vorderkante des gegenüberliegenden Schlittens 8' federbelastet vorbeistreift und hierbei kurzzeitig in eine hintere Position ausweicht, um anschliessend durch die Feder 29 wieder seine vordere Position einzunehmen. In dieser Stellung ist durch den Riegel 17 mit genügender Ueberdeckung zum gegenüberliegenden Schlitten 8' ein ungewolltes Aufschlagen auch der zuletzt abgeklappten Uebergangsbrücke 1, beispielsweise infolge Druckwellen, verunmöglicht.

In dieser Anordnung liegen die beiden Brückenböden 9, 9' der Uebergangsbrücken 1, 1' mit ihren stirnseitigen Dichtungen 4, 4' druckwellendicht aneinander und sind begehbar.

Auftretende Höhenunterschiede der beiden Wagenkastenenden 20, 20', wie sie beispielsweise infolge unterschiedlicher Beladungszustände vorkommen können, werden durch Längsverschiebung der Drehgelenke 18, 18' in den Führungen 23, 23' der Uebergangsbrükken 1, 1' aufgenommen, so dass diese unter dem Druck der Federmittel 24, 24' bezüglich ihrer Trennebene ständig in der zuvor beschriebenen druckwellendichten Lage zusammenbleiben.

Das Aufstellen der beiden Uebergangsbrücken 1, 1' erfolgt entgegen der Pfeilrichtung D und zwar vorzugsweise zuerst bei der Uebergangsbrücke 1, welche auf dem zungenartigen Teil des Schlittens der gegenüberliegenden Uebergangsbrücke 1' aufliegt.

Gemäss Figur 2 wird so beispielsweise als erstes die Uebergangsbrücke 1 aufgestellt, bei der sich der Schlitten 8 samt den Abstützklauen 14, 14' und den Verriegelungsklinken 15, 15' in einer hinteren Position befinden.

Beim Anheben der Uebergangsbrücke 1 wird durch Drehen der Verstellwelle 12 in Pfeilrichtung A mit dem Nocken 34 der Riegel 17 entriegelt, so dass die klappbare Uebergangsbrücke 1 aufgestellt werden kann. Gleichzeitig wird mit dem Drehen der Versteliwelle 12 in Pfeilrichtung A der in seiner hinteren Position befindliche Schlitten 8 durch den Nocken 26 freigegeben, so dass der Schlitten 8 durch die Druckfeder 11 mitsamt den Abstützklauen 14, 14' und den Verriegelungsklinken 15, 15' wieder in seine vordere Grundposition gestellt wird.

Die Uebergangsbrücke 1 wird beim Aufstellen entgegen Pfeilrichtung D durch die in den Kulissen 6, 6' geführten Rollen 5, 5' selbsttätig in einer vorzugsweise über die Lotrechte hinausgehenden Position fixiert.

Anschliessend kann als zweites die Uebergangsbrücke 1' aufgestellt werden.

Durch Drehen der Verstellwelle 12' in Pfeilrichtung A werden von den seitlichen Nocken 13, 13' die Verriegelungsklinken 15, 15' in Pfeilrichtung C geöffnet und die Uebergangsbrücke 1' kann von Hand entgegen der Pfeilrichtung D aufgestellt werden. Hierbei verbleibt der Schlitten 8' in seiner vorderen Grundposition. Die Uebergangsbrücke 1' wird durch die in den Kulissen 6, 6' federbelastet geführten Rollen 5, 5' selbsttätig in einer vorzugsweise über die Lotrechte hinausgehenden Position fixiert.

Die Uebergangsbrücken 1, 1' bilden den begehbaren Teil ihrer Uebergangseinrichtungsteile 22, 22', welche gemäss Figur 3 mittels federnder Elemente 3, 3' gegeneinandergepresst werden und so eine zwischen zwei Wagenkastenenden 20, 20' schwimmend angeordnete Uebergangseinrichtung 21 druckwellendichter Art ergibt, die beispielsweise auch bei Kurven- oder S-Bogenfahrten in dieser Form erhalten bleibt.

Erst wenn der Querversatz zweier Wagenkastenenden 20, 20' gemäss Figur 3 ein, durch einen Anschlag 25, 25' begrenztes Mass überschreitet, wie dies beispielsweise bei S-Bögen im Depotbereich vorkommen kann, trennen die beiden Uebergangseinrichtungsteile 22, 22' und können inkl. ihrer Uebergangsbrücken 1, 1' in ihrer Trennebene aufeinander gleiten. In dieser Stellung weisen sowohl die Mittellängsebenen 30, 31 der beiden Wagenkasten 20, 20' als auch die Mittellängsebenen 32, 32' der Uebergangseinrichtungsteile 22, 22' einen Querversatz zueinander auf. Hierbei ist eine genügend grosse seitliche Ueberdeckung des Schlittens 8 der Uebergangsbrücke 1' mit dem Brückenboden 9 der gegenüberliegenden Uebergangsbrücke 1 für eine sichere Abstützung gegeben.

Eine weitere Ausbildungsform einer klappbaren Uebergangsbrücke 51 ist in Figur 4 gezeigt.

Diese, auf demselben Erfindungsgedanken beruhende Variante bietet einen weiter gesteigerten Bedienkomfort.

Hierzu ist eine klappbare Uebergangsbrücke 51 ebenfalls über Federmittel 24 in Führungen 23, 23' in Fahrzeuglängsrichtung federnd uerschiebbar an einem Uebergangseinrichtungsteil 22 angeordnet und mit Dichtmitteln 4 gegen das Eindringen von Druckwellen geschützt.

Die Uebergangsbrücke 51 weist einen klappbaren Brückenboden 9 auf, der über ein horizontales Drehgelenk 18, 18' mit den Führungen 23, 23' verbunden ist.

Eine so gelagerte, klappbare Uebergangsbrücke 51 weist seitlich und stirnseitig am Brückenboden 9 angeordnete Dichtmittel 4 auf, so dass zwei durch die Federnden Elemente 3, 3' gemäss Figur 3 zusammengepresste Uebergangseinrichtungsteile 22, 22' auch bezüglich ihrer Uebergangsbrücken 51, 51' in druckwellendichter Verbindung gehalten werden.

Im aufgeklappten Zustand ist die Uebergangsbrücke 51 in einer, vorzugsweise über die Lotrechte nach hinten hinausgehenden Position sicher fixiert. Hierzu wird die Schwenkbewegung der Uebergangsbrücke 51 über eine federbelastete Rolle 5, 5' in einer entsprechend ausgebildeten Kulisse 6, 6' geführt.

Unterhalb des Brückenbodens 9 ist eine von Hand verstellbare Betätigungseinrichtung 50 angeordnet, die aus zwei parallel geführten, horizontal am Brückenboden 9 in Lagern 33, 33' drehbaren Verstellwellen 12, 12' und einem, in Fahrzeuglängsrichtung in Führungen 7, 7' verschiebbaren Schlitten 8 besteht, der von mindestens einer Druckfeder 11 in einer vorderen Grundposition gehalten wird.

Der Schlitten 8 ist beispielsweise als T-förmiges Joch ausgebildet und besitzt an den Enden des parallel zu den Verstellwellen 12, 12' angeordneten Jochs 28 je eine, mit diesem fest verbundene Abstützklaue 14, 14' für die seitliche Abstützung an den Widerlagern 19, 19' des Uebergangseinrichtungsteils 22 und eine federbelastet drehbare Verriegelungsklinke 15, 15'.

Die Verstellwellen 12, 12' sind über Nocken 56, 56' mit zwei parallel zum Brückenboden 9 angeordneten Bedienflächen 54, 54' parallelogrammartig untereinander verbunden. Zwischen den Bedienflächen 54, 54' und dem Brückenboden 9 ist beispielsweise je eine Druckfeder 57, 57' angeordnet, welche die Bedienflächen stets in einer oberen Position halten. Die Betätigungseinrichtung 50 kann, vorzugsweise von unten her, von Hand durch einfachen Druck auf eine der beiden Bedienflächen 54, 54' betätigt werden. Hierbei wird der Druck parallelogrammartig durch die Nocken 56, 56' in eine Drehbewegung der Verstellwellen 12, 12' in Pfeilrichtung A umgesetzt, was eine zentrale Entriegelung der Uebergangsbrücken 51 bewirkt.

Durch Drehen der Verstellwelle 12 in Pfeilrichtung A werden die seitlichen Verriegelungsklinken 15, 15' von den beiden seitlich angebrachten Nocken 13, 13' in Pfeilrichtung C geöffnet. Der Schlitten 8 kann, beispielsweise von Hand, in Pfeilrichtung B in eine hintere Position geschoben werden, in welcher er an einem mittleren Nocken 26 der Verstellwelle einrastet.

Unterhalb des Brückenbodens 9 ist gegen ein ungewolltes Aufschlagen von miteinander gekuppelten Ubergangsbrücken 51, 51' infolge Druckwellen, wie dies unter Figur 2 beschrieben wird, ein Riegel 17 in Hängelaschen 16, 16' pendelnd aufgehängt und mit einer Feder 29 gegenüber einem Nocken 34 der Verstellwelle 12 stets in einer vorderen Position gehalten.

Durch Druck auf eine der beiden Bedienflächen 54, 54' erfolgt ein Drehen der Verstellwelle 12, 12' in Pfleilrichtung A, so dass der Riegel 17 von dem Nocken 34 in eine hintere Position gestellt wird.

Bei einer einfacheren Ausführungsvariante der erfindungsgemässen Uebergangsbrücke 51, wie sie beispielsweise nicht für den Hochgeschwindigkeitsverkehr vorgesehen ist, kann auf die Verriegelungsklinken 15, 15' und den Riegel 17 samt Hängelaschen 16, 16' und Feder 29 verzichtet werden.

Eine weitere dem allgemeinen Erfindungsgedanken zuzuordnende Lösung, eine Uebergangsbrücke 61, 61', ist in den Figuren 5 und 6 gezeigt.

Hierbei ist gemäss Figur 5 eine klappbare Uebergangsbrücke 61 über Federmittel 24 in Führungen 23, 23' in Fahrzeuglängsrichtung federnd verschiebbar an einem Uebergangseinrichtungsteil 22 angeordnet und mit Dichtmitteln 4 gegen das Eindringen von Druckwellen geschützt.

Die Uebergangsbrücke 61 weist einen in Pfeilrichtung D abklappbaren Brückenboden 9 auf, der über ein horizontales Drehgelenk 18, 18' mit den Führungen 23, 23' verschwenkbar verbunden ist.

Eine so gelagerte, klappbare Uebergangsbrücke 61 weist seitlich und stirnseitig am Brückenboden 9 angeordnete Dichtmittel 4 auf, so dass zwei durch die federnden Elemente 3, 3' gemäss Figur 3 aneinandergepresste Uebergangseinrichtungsteile 22, 22' auch bezüglich ihrer Uebergangsbrücken 61, 61' in druckwellendichter Verbindung gehalten werden.

Im aufgeklappten Zustand ist die Uebergangsbrücke 61 in einer, vorzugsweise über die Lotrechte nach hinten hinausgehenden Position sicher fixiert. Hierzu wird die Schwenkbewegung der Uebergangsbrücke 61 über eine federbelastete Rolle 5, 5' in einer entsprechend ausgebildeten Kulisse 6, 6' geführt. Ausserdem wird die Uebergangsbrücke 61 durch eine am Brückenboden 9 befindliche und gegenüber dem Uebergangseinrichtungsteil 22 seitwärts entgegen Pfeilrichtung B federnde Sperre 64 gegen ein unbeabsichtigtes Herabfallen gesichert.

Unterhalb des Brückenbodens 9 ist eine von Hand verstellbare Betätigungseinrichtung 70 angeordnet. Diese besteht aus einer horizontal am Brückenboden 9 in Lagern 63, 63' drehbaren Verstellwelle 62 und einer, in Pfeilrichtung A schwenkbaren, annähernd mittig unterhalb des Brückenbodens 9 auf einem vertikalen Lagerbolzen 73 angeordneten Zunge 68, welche von mindestens einer Feder 71 in einer seitlichen Grundposition gehalten wird.

Die Verstellwelle 62 ist gegenüber dem Brückenboden 9 mit einer nicht dargestellten Feder in einer Ruhelage gehalten.

Die Verstellwelle 62 besitzt an ihren Enden je eine, mit dieser fest verbundene Abstützklaue 14, 14' für die seitliche Abstützung an den Widerlagern 19, 19' des Uebergangseinrichtungsteils 22. Durch Drehen der Zunge 68 in Pfeilrichtung A wird diese von einem Hebel 67 in einer Position in Fahrtrichtung gehalten. Gleichzeitig wird die Verstellwelle 62 in Pfeilrichtung C verdreht, was ein Verriegeln der Abstützklauen 14, 14' an den Widerlagern 19, 19' des Uebergangseinrichtungsteils 22 bewirkt. Durch Entriegeln des Hebels 67 wird die Zunge 68 entgegen der Pfeilrichtung A wieder in ihre Grundstellung gebracht. Dabei werden die Abstützklauen 14, 14' der seitlichen Abstützung entriegelt und die gesamte Betätigungseinrichtung 70 befindet sich wieder in ihrer Ausgangslage.

Die Betätigungseinrichtung 70 kann von Hand entweder von unten oder uon oben her durch Drehen der Zunge 68 bedient werden. Die Bedienung von unten erfolgt direkt an der Zunge 68, während bei einer gewünschten Bedienung von oben beispielsweise ein entsprechender Vierkant in den Brückenboden 9 eingelassen sein kann, welcher von dort her an der Zunge 68 angreift.

Unterhalb des Brückenbodens 9 ist gegen ein ungewolltes Aufschlagen von miteinander gekuppelten Ubergangsbrücken 61, 61' infolge Druckwellen, wie dies unter Figur 6 beschrieben wird, je eine drehbare, federbelastet stets in Fahrtrichtung zeigende Lasche 69, 69' vorgesehen, welche sich am Ende der Lagerbolzen 73, 73' unterhalb der schwenkbaren Zungen 68, 68' befinden.

Bei einer einfacheren Ausführungsvariante der erfindungsgemässen Uebergangsbrücke 61, wie sie beispielsweise nicht für den Hochgeschwindigkeitsverkehr vorgesehen ist, kann auf die Laschen 69, 69' verzichtet werden.

In Figur 6 sind zwei zusammengekuppelte und durch eine schwimmend angeordnete Uebergangseinrichtung 21 miteinander verbundene Wagenkastenenden 20, 20' schematisch dargestellt.

Die Uebergangseinrichtung 21 besteht im wesentlichen aus zwei Uebergangseinrichtungsteilen 22, 22', welche spiegelbildlich angeordnet, an federnden Elementen 3, 3' gemäss Figur 3 schwimmend aufgehängt sind.

Die beiderseits senkrecht angeordneten federnden Elemente 3, 3' und die Dichtungsmembranen 2, 2', welche je einen Uebergangseinrichtungsteil 22, 22' samt Uebergangsbrücke 61, 61' umlaufend umschliessen und den Bereich des Berner Raumes nicht tangieren, sorgen dafür, dass die Uebergangseinrichtungsteile 22, 22' auch im Bereich ihrer Uebergangsbrücken 61, 61' stets in einer druckwellendichten Verbindung gehalten werden.

Von den Uebergangseinrichtungsteilen 22, 22' sind im Sinne der vorliegenden Erfindung in Figur 6 insbesondere deren begehbare Teile, die klappbaren Uebergangsbrücken 61, 61' dargestellt und in ihrer Funktion beschrieben.

Das Herrichten des begehbaren Zustandes von zwei Uebergangsbrücken 61, 61' gemäss Figur 6 erfolgt nach einem einfachen Grundprinzip, welches Fehlmanipulationen weitgehendst ausschliesst. Demnach kann entweder die linke Uebergangsbrücke 61' oder die rechte Uebergangsbrücke 61 zuerst abgeklappt werden, da sich die Betätigungseinrichtungen 70, 70' beider Uebergangsbrücken 61, 61' stets in der Grundstellung befinden. Für das Abklappen z.B. einer Uebergangsbrücke 61 wird zunächst deren federnde Sperre 64 von Hand in der Pfeilrichtung B entriegelt und danach die Zunge 68 in Pfeilrichtung A in die Fahrtrichtung geschwenkt, bis der nicht sichtbare Hebel 67 einrastet. Hierdurch schwenken gleichzeitig die Abstützklauen 14, 14' in Pfeilrichtung C, wobei sie sich beim Herablassen der Uebergangsbrücke 61 direkt auf den Widerlagern 19, 19' des Uebergangseinrichtungsteils 22 abstützen.

Durch das Einklinken der Abstützklauen 14, 14' an den Widerlagern 19, 19' wird die zuerst abgeklappte Uebergangsbrücke 61 gegen ein ungewolltes Aufschlagen, beispielsweise infolge Druckwellen verriegelt. Gleichzeitig bietet die zuerst abgeklappte Uebergangsbrücke 61 durch die vorstehende Zunge 68 eine Auflagefläche für die Uebergangsbrücke 61', welche als zweite abgeklappt wird. Bei der zuletzt abgeklappten Uebergangsbrücke 61' muss, um einen begehbaren Zustand der Uebergangseinrichtung 21 zu erreichen, deren Zunge 68' in der Grundposition belassen werden.

Dies bewirkt gleichzeitig ein Belassen der Abstützklauen 14, 14' in einer hinteren Position, so dass die zweite Uebergangsbrücke 61' in einer annähernd waagerechten Lage nicht mehr auf den entsprechenden Widerlagern 19, 19' des Uebergangseinrichtungsteils 22' aufliegen kann, sondern sich in dieser Position direkt auf der Zunge 68 der zuerst abgeklappten Uebergangsbrücke 61 abstützt und gegenüber dieser mit der Lasche 69' gegen ein ungewolltes Aufschlagen, beispielsweise infolge Druckwellen, verriegelt wird.

In dieser Anordnung liegen die beiden Brückenböden 9, 9' der Uebergangsbrücken 1, 1' mit ihren stirnseitigen Dichtungen 4, 4' druckwellendicht aneinander und sind begehbar.

Das Aufstellen der beiden Uebergangsbrücken 61, 61' erfolgt entgegen der Pfeilrichtung D und zwar vorzugsweise zuerst bei der zuletzt abgeklappten Uebergangsbrücke 61', welche auf der Zunge 68 der gegenüberliegenden Uebergangsbrücke 61 aufliegt. Hierzu muss die federbelastet drehbare Lasche 69' der Uebergangsbrücke 61' beiseite geschwenkt werden.

Die zuvor beschriebenen Uebergangsbrücken 1, 51, 61 sind vorzugsweise in Kombination mit den Uebergangseinrichtungsteilen 22, 22' für einen Hochgeschwindigkeitsverkehr konzipiert, aber auch sonst UIC-mässig verwendbar.

Die klappbare Uebergangsbrücke 1, 51, 61 lässt sich in Kombination mit einem Uebergangseinrichtungsteil 22, 22' an die gemäss UIC-Kodex 567-2 VE ausgeführten, bestehenden UIC-Stirnwandausbildungen einbauen, wobei die klappbare Uebergangsbrücke 1, 51, 61 so ausgebildet ist, dass der Berner Raum zum Kuppeln freigehalten wird.

Ferner ist die klappbare Uebergangsbrücke 1, 51, 61 bei Verwendung in einem Uebergangseinrichtungsteil 22, 22' so konzipiert, dass diese mit bestehenden UIC-Gummiwulstübergängen kompatibel sind und sich Fahrzeuge mit diesen unterschiedlichen Uebergangseinrichtungs-Systemen und verschiedenartigen Uebergangsbrücken mühelos kuppeln lassen.

In diesem, in Fig. 7 dargestellten Fall liegt das Fallblech 48 eines mit UIC-Wulstübergang 45 ausgerüsteten Wagenkastenendes 46 lose auf dem Brückenboden 9 einer Uebergangsbrücke 1, (51, 61) auf.
Hierbei befindet sich der Schlitten 8 (bzw. die Zunge 68) der Uebergangsbrücke 1, (51, 61) in einer vorderen Position, so dass sich deren Brückenboden 9 über die Abstütiklauen 14, 14' auf den Widerlagern 19, 19' am Uebergangseinrichtungsteil 22 abstützt und mit den Verriegelungsklinken 15, 15' verriegelt ist. Das Uebergangseinrichtungsteil 22 wird durch die federnden Elemente 3, wie in Figur 7 gezeigt, direkt gegen die Stirnfläche des Gummiwulstes 47 gedrückt.

Da die federnden Elemente 3 in Fahrzeuglängsrichtung eine grössere Steifigkeit aufweisen als die Gummiwulste 47, ist eine stets ausreichende Ueberdeckung des UIC-Fallblechs 48 mit dem Brückenboden 9 einer erfindungsgemässen Uebergangsbrücke 1, (51, 61) gegeben.

Hierbei sind für eine ungehinderte vertikale und horizontale Bewegungsfreiheit des Fallbleches 48 am Uebergangseinrichtungsteil 22 entsprechende Ausnehmungen 42, 42' vorgesehen. Diese sind durch ebenfalls am Uebergangseinrichtungsteil 22 an Scharnieren 49, 49' drehbar angebrachte Abdecklappen 44, 44', beispielsweise von Federmitteln 43, 43' unterstützt, verschlossen und lassen sich durch den Gegendruck des Fallblechs 48 eines, infolge S-Bogenfahrt querverschobenen Wagenkastenendes 46 mit UIC-Wulstübergang 45 öffnen.

## Patentansprüche

1. Klappbare Uebergangsbrücke, insbesondere für Personenübergänge, mit einer Brückenbodenbrücke (9) mit einer Betätigungseinrichtung (10, 50, 70), wobei zum Verhüten des Eindringens von Druckwellen in die Uebergangseinrichtung (21) zweier miteinander gekuppelter Wagenkasten (20, 20') Dichtmittel (4) vorgesehen sind, dadurch gekennzeichnet, dass der Brückenboden (9) über Federmittel (24) in Führungen (23, 23') in Fahrzeuglängsrichtung federnd verschiebbar ist.

2. Uebergangsbrücke nach Anspruch 1,
dadurch gekennzeichnet, dass
sie einen Brückenboden (9) aufweist, der über ein horizontales Drehgelenk (18, 18') mit den Führungen (23, 23') verschwenkbar verbunden ist, und die Schwenkbewegung zum Aufklappen des Brückenbodens (9) zwangsgeführt ist, vorzugsweise über eine Rolle (6, 6') in einer Kulisse (5, 5'), um den Brückenboden (9) im aufgeklappten Zustand in einer über die Lotrechte nach hinten hinausgehenden Position zu fixieren.

3. Uebergangsbrücke nach Anspruch 1 oder 2,
dadurch gekennzeichnet, dass
der Brückenboden (9) im aufgeklappten Zustand durch eine federnde Sperre (64) gegen ein unbeabsichtigtes Herabfallen gesichert ist.

4. Uebergangsbrücke nach einem der anspruche 1-3,
dadurch gekennzeichnet, dass
für die einfache Handhabung beim Herablassen oder Aufklappen unterhalb des Brückenbodens (9) eine verstellbare Betätigungseinrichtung (10) vorgesehen ist, die aus einer horizontal am Brückenboden (9) in Lagern (33, 33') drehbaren Verstellwelle (12) und einem, in Fahrzeuglängsrichtung in Führungen (7, 7') verschiebbaren Schlitten (8) besteht, der von mindestens einer Druckfeder (11) in einer vorderen Grundposition gehalten wird.

5. Uebergangsbrücke nach Anspruch 4,
dadurch gekennzeichnet, dass
der Schlitten (8) T-förmig ausgebildet ist, dessen Joch (28) eine zur Verstellwelle (12) parallele Lage aufweist und an seinem Ende je eine federbelastet drehbare Verriegelungsklinke (15, 15') und je eine feststehende Abstützklaue (14, 14') besitzt, die sich beidseits auf entsprechenden Widerlagern (19, 19') am Uebergangseinrichtungsteil (22) abstützen können.

6. Uebergangsbrücke nach Anspruch 5,
dadurch gekennzeichnet, dass
die Verriegelungsklinken (15, 15') durch Drehen der Verstellwelle (12) von den beiden seitlich angebrachten Nocken (13, 13') geöffnet werden können und der Schlitten (8) von Hand in eine hintere Position geschoben werden kann, in welcher er an einem mittleren Nocken (26) der Verstellwelle (12) einrastet.

7. Uebergangsbrücke nach einem der Ansprüche 4-6,
dadurch gekennzeichnet, dass
bei einer Betätigungseinrichtung (10) durch Drehen der Verstellwelle (12) ein Nocken (26) den Schlitten (8) freigibt, der durch eine Druckfeder (11) in eine vordere Grundposition gestellt wird, in welcher der Schlitten (8) zungenartig unter der Vorderkante des Brückenbodens (9) hervorsteht.

8. Uebergangsbrücke nach einem der Ansprüche 1-7,
dadurch gekennzeichnet, dass
eine Betätigungseinrichtung (10) für das Verdrehen der Verstellwelle (12) einen Handgriff (27) aufweist.

9. Uebergangsbrücke nach einem der Ansprüche 1-8,
dadurch gekennzeichnet, dass
unterhalb des Brückenbodens (9) gegen ein ungewolltes Aufschlagen von miteinander gekuppelten Uebergangsbrücken (1, 50 und 1', 50') infolge Druckwellen je ein Riegel (17, 17') in Hängelaschen (16, 16') pendelnd aufgehängt und mit einer Feder (29) gegenüber einem Nocken (34) der Verstellwelle (12) stets in einer vorderen Position gehalten ist.

10. Uebergangsbrücke nach einem der Ansprüche 1-9,
dadurch gekennzeichnet, dass
bei der Betätigungseinrichtung (10, 50) durch Drehen der Verstellwelle (12) ein Riegel (17) von dem Nocken (34) in eine hintere Position gestellt wird.

11. Uebergangsbrücke nach einem der Ansprüche 1-10,
dadurch gekennzeichnet, dass
unterhalb eines Brückenbodens 9 eine Betätigungseinrichtung (50) aus zwei parallel geführten und horizontal in Lagern (33, 33') drehbaren Verstellwellen (12, 12') sowie einem, in Fahrzeuglängsrichtung in Führungen (7, 7') verschiebbaren Schlitten (8) besteht, der von mindestens einer Druckfeder (11) in einer vorderen Grundposition gehalten wird und der uon Hand in eine hintere Position geschoben werden kann, in welcher er an einem mittleren Nocken (26) der Verstellwelle (12) einrastet.

12. Uebergangsbrücke nach Anspruch 11,
dadurch gekennzeichnet, dass
die beiden Verstellwellen (12, 12') über Nocken (56, 56') mit je einer parallel zum Brückenboden (9) angeordneten Bedienfläche (54, 54') parallelogrammartig untereinander verbunden sind und zwischen den Bedienflächen (54, 54') und dem Brückenboden (9) je eine Druckfeder (57, 57') angeordnet ist, welche die Bedienflächen (54, 54') in einer oberen Position halten.

13. Uebergangsbrücke nach einem der Ansprüche 1-12,
dadurch gekennzeichnet, dass
die Betätigungseinrichtung (50), durch einfachen Druck von Hand auf eine der beiden Bedienflächen (54, 54') betätigbar ist, wobei der Druck parallelogrammartig durch die Nocken (56, 56') in eine Drehbewegung der Verstellwellen (12, 12') umgesetzt wird, was eine zentrale Entriegelung der Uebergangsbrücke (51) bezüglich ihrer Verriegelungsklinken (15, 15') und des Riegels (17) bewirkt.

14. Uebergangsbrücke nach einem der Ansprüche 1-13,
dadurch gekennzeichnet, dass
für die einfache Handhabung beim Herablassen oder aufklappen unterhalb des Brückenbodens (9) eine uerstellbare Betätigungseinrichtung (70) vorgesehen ist, die aus einer am Brückenboden (9) in Lagern (63. 63') drehbaren Verstellwelle (62) und einer, auf einem Lagerbolzen (73) angeordneten, schwenkbaren Zunge (68) besteht.

15. Uebergangsbrücke nach Anspruch 14,
dadurch gekennzeichnet, dass
die Verstellwelle (62) und die Zunge (68) jeweils mit einer Feder (71) in einer Grundposition gehalten sind.

16. Uebergangsbrücke nach Anspruch 14 oder 15,
dadurch gekennzeichnet, dass
die Verstellwelle (62) an ihren Enden je eine fest mit ihr verbundene Abstützklaue (14, 14') aufweist. die sich beidseits auf den entsprechenden Widerlagern (19, 19') am Uebergangseinrichtungsteil (22) abstützen können.

17. Uebergangsbrücke nach einem der Ansprüche 14-16,
dadurch gekennzeichnet, dass
die Zunge (68) von Hand in Fahrtrichtung gestellt werden kann, und in dieser Position von einem Hebel (67) gehalten wird, sowie unter der Vorderkante des Brückenbodens (9) vorsteht.

18. Uebergangsbrücke nach einem der Ansprüche 14-17,
dadurch gekennzeichnet, dass
durch Entriegeln des Hebels (67) die Zunge (68) und die Abstützklauen (14, 14') der seitlichen Abstützung in ihre Grundstellung gebracht werden können.

19. Uebergangsbrücke nach einem der Ansprüche 1-18,
dadurch gekennzeichnet, dass
unterhalb des Brückenbodens (9), gegen ein ungewolltes Aufschlagen von miteinander gekuppelten Uebergangsbrücken (61, 61') infolge Druckwellen, je eine drehbare federbelastet stets in Fahrtrichtung zeigende Lasche (69, 69') vorgesehen ist.

20. Uebergangsbrücke nach Anspruch 19,
dadurch gekennzeichnet, dass
die zuerst abgeklappte Uebergangsbrücke (61) mit der vorstehenden Zunge (68), der Uebergangsbrücke (61'), welche als zweite abgeklappt wird, eine Auflagefläche bietet.

21. Uebergangsbrücke nach einem der Ansprüche 1-20,
dadurch gekennzeichnet, dass
Mittel vorgesehen sind, welche die Aufnahme eines Fallbleches (48) eines mit UIC-Wulstübergang (45) ausgestatteten Wagenkastenendes (46) auf einer Uebergangsbrücke (1, 51, 61) ermöglichen und für die Kompatibilität mit einem UIC-Wulstübergang (45) entsprechende Ausnehmungen (42, 42') vorgesehen sind, an denen über Scharniere (49, 49') schwenkbare Abdeckklappen (44, 44') befestigt sind, die von Federmitteln (43, 43') in einer geschlossenen Position gehalten und durch Gegendruck des Fallblechs (48), eines infolge S-Bogenfahrt querverschobenen, mit UIC-Wulstübergang (45) versehenen Wagenkastenendes (46) geöffnet werden.

## Claims

1. Hinged gangway footplate, in particular for passenger train gangways, having a footplate platform (9) with an operating device (10, 50, 70), sealing means (4) being provided to prevent the penetration of pressure waves into the gangway (21) of two carriage bodies (20, 20') which are coupled together, characterized in that the footplate platform (9) is resiliently displaceable longitudinally of the vehicle by spring means (24) in guides (23, 23').

2. Gangway footplate according to claim 1, characterized in that it comprises a footplate platform (9), which is connected by a horizontal hinge (18, 18') to the guides (23, 23') so as to be capable of swivelling, and the swivelling movement for folding up the footplate platform (9) is positively guided, preferably by means of a roller (6, 6') in a gate (5, 5'), in order to fix the footplate platform (9) in its folded-up state in a position extending backwards beyond the vertical.

3. Gangway footplate according to claim 1 or 2, characterized in that the footplate platform (9) in its folded-up state is locked against unintentional lowering by means of a resilient blocking device (64).

4. Gangway footplate according to one of claims 1 to 3, characterized in that, for ease of handling during lowering or raising, there is provided below the footplate platform (9) an adjustable operating device (10) which comprises an adjusting shaft (12), which is horizontally rotatable on the footplate platform (9) in bearings (33, 33'), and a slide (8) which is displaceable longitudinally of the vehicle in guides (7, 7') and is held by at least one pressure spring (11) in a front basic position.

5. Gangway footplate according to claim 4, characterized in that the slide (8) is constructed in a T-shape, whose yoke (28) is positioned parallel to the adjusting shaft (12) and has on each end a locking pawl (15, 15'), which is rotatable in a spring-loaded manner, and a fixed supporting claw (14, 14'), which may be supported on corresponding abutments (19, 19') at both ends of the gangway part (22).

6. Gangway footplate according to claim 5, characterized in that the locking pawls (15, 15') may, by rotating the adjusting shaft (12), be opened by the two laterally provided cams (13, 13') and the slide (8) may be pushed by hand into a rear position, in which it snaps into place at a middle cam (26) of the adjusting shaft (12).

7. Gangway footplate according to one of claims 4 to 6, characterized in that, in the case of one operating device (10), as a result of rotation of the adjusting shaft (12) a cam (26) releases the slide (8), which is set by a pressure spring (11) into a front basic position in which the slide (8) protrudes in a tongue-like manner under the front edge of the footplate platform (9).

8. Gangway footplate according to one of claims 1 to 7, characterized in that an operating device (10) has a handle (27) for rotating the adjusting shaft (12).

9. Gangway footplate according to one of claims 1 to 8, characterized in that, to prevent unwanted impact on coupled gangway footplates (1, 50 and 1', 50') as a result of pressure waves, a locking bar (17, 17') is in each case cradle-mounted in attachment plates (16, 16') below the footplate platform (9) and is always held in a front position by a spring (29) opposite a cam (34) of the adjusting shaft (12).

10. Gangway footplate according to one of claims 1 to 9, characterized in that, in the operating device (10, 50), by rotating the adjusting shaft (12) a locking bar (17) is set by the cam (34) into a rear position.

11. Gangway footplate according to one of claims 1 to 10, characterized in that below a footplate platform 9 an operating device (50) comprises two parallel-guided adjusting shafts (12, 12'), which are horizontally rotatable in bearings (33, 33'), as well as a slide (8) which is displaceable longitudinally of the vehicle in guides (7, 7'), is held by at least one pressure spring (11) in a front basic position and may be pushed by hand into a rear position, in which it snaps into place at a middle cam (26) of the adjusting shaft (12).

12. Gangway footplate according to claim 11, characterized in that the two adjusting shafts (12, 12') are connected in the manner of a parallelogram via cams (56, 56') to in each case one operating surface (54, 54') disposed parallel to the footplate platform (9), and disposed between each of the operating surfaces (54, 54') and the footplate platform (9) is a pressure spring (57, 57'), said pressure springs holding the operating surfaces (54, 54') in a top position.

13. Gangway footplate according to one of claims 1 to 12, characterized in that the operating device (50) is operable by simple manual pressure on one of the two operating surfaces (54, 54'), the pressure being converted in the manner of a parallelogram by the cams (56, 56') into a rotational movement of the adjusting shafts (12, 12'), thereby effecting central unlocking of the gangway footplate (51) with regard to its locking pawls (15, 15') and the locking bar (17).

14. Gangway footplate according to one of claims 1 to 13, characterized in that, for ease of handling during lowering or raising, there is provided below the footplate platform (9) an adjustable operating device (70) which comprises an adjusting shaft (62), which is rotatable on the footplate platform (9) in bearings (63, 63'), and a swivelling tongue (68) disposed on a bearing pin (73).

15. Gangway footplate according to claim 14, characterized in that the adjusting shaft (62) and the tongue (68) are in each case held in a basic position by a spring (71).

16. Gangway footplate according to claim 14 or 15, characterized in that the adjusting shaft (62) has a supporting claw (14, 14') firmly connected to each of its ends, which supporting claws may be supported on the corresponding abutments (19, 19') provided at either end of the gangway part (22).

17. Gangway footplate according to one of claims 14 to 16, characterized in that the tongue (68) may be set by hand in the direction of travel and in said position is held by a lever (67) and protrudes under the front edge of the footplate platform (9).

18. Gangway footplate according to one of claims 14 to 17, characterized in that by unlocking the lever (67), the tongue (68) and the supporting claws (14, 14') of the lateral support may be moved into their basic position.

19. Gangway footplate according to one of claims 1 to 18, characterized in that, to prevent unwanted impact on coupled gangway footplates (61, 61') as a result of pressure waves, there is provided in each case below the footplate platform (9) a rotatable fishplate (69, 69') which in a spring-loaded manner is always directed in the direction of travel.

20. Gangway footplate according to claim 19, characterized in that the gangway footplate (61) folded down first, with the tongue (68) protruding, offers a supporting surface for the gangway footplate (61') which is folded down second.

21. Gangway footplate according to one of claims 1 to 20, characterized in that means are provided, which enable the receiving on a gangway footplate (1, 51, 61) of a drop plate (48) of a carriage body end (46) fitted with a UIC rubber connection gangway (45), and suitable recesses (42, 42') for compatibility with a UIC rubber connection gangway (45) are provided, to which are fastened cover flaps (44, 44') which may swivel by means of hinges (49, 49'), are held in a closed position by spring means (43, 43') and are opened by counterpressure of the drop plate (48) of a carriage body end (46) provided with a UIC rubber connection gangway (45) and laterally displaced as a result of travel through an S-bend.

## Revendications

1. Passerelle d'intercirculation rabattable, notamment pour l'intercirculation de personnes, comportant un plateau de passerelle (9) pourvu d'un dispositif d'actionnement (10, 50, 70), des moyens d'étanchéité (4) étant prévus pour empêcher la pénétration d'ondes de pression dans le dispositif d'intercirculation (21) de deux caisses de wagons (20, 20') accouplées, caractérisée en ce que le plateau de passerelle (9) est apte à coulisser de façon élastique dans le sens longitudinal du véhicule, dans des guidages (23, 23'), par l'intermédiaire de moyens faisant ressort (24).

2. Passerelle d'intercirculation selon la revendication 1, caractérisée en ce qu'elle comporte un plateau de passerelle (9) qui est relié de façon pivotante aux guidages (23, 23') par l'intermédiaire d'une articulation tournante horizontale (18, 18'), et le mouvement pivotant destiné à relever le plateau (9) est soumis à un guidage forcé, de préférence par l'intermédiaire d'un galet (6, 6') dans une coulisse (5, 5'), pour fixer le plateau de passerelle (9), à l'état relevé, dans une position dirigée vers l'arrière et passant par la verticale.

3. Passerelle d'intercirculation selon la revendication 1 ou 2, caractérisée en ce que le plateau de passerelle (9), à l'état relevé, est assujetti à l'encontre d'un abaissement involontaire par un organe de blocage (64) faisant ressort.

4. Passerelle d'intercirculation selon l'une des revendications 1 à 3, caractérisée en ce que, pour une manipulation simple lors de l'abaissement ou du relèvement, il est prévu, au-dessous du plateau de passerelle (9), un dispositif d'actionnement (10) réglable qui se compose d'un arbre de réglage (12) monté à l'horizontale au niveau du plateau (9) et apte à tourner dans des paliers (33, 33'), et d'un coulisseau (8) apte à coulisser dans des guidages (7, 7') dans le sens longitudinal du véhicule, qui est maintenu dans une position de base avant par au moins un ressort de pression (11).

5. Passerelle d'intercirculation selon la revendication 4, caractérisée en ce que le coulisseau (8) est conçu en forme de T, et son élément (28) présente une position parallèle à l'arbre de réglage (12) et comporte, aux deux extrémités, des loquets de verrouillage tournants (15, 15') chargés par ressorts et des pattes d'appui fixes (14, 14') qui peuvent s'appuyer des deux côtés au niveau de l'élément de dispositif d'intercirculation (22) sur des butées (19, 19') correspondantes.

6. Passerelle d'intercirculation selon la revendication 5, caractérisée en ce que les loquets de verrouillage (15, 15') peuvent être ouverts par les deux cames (13, 13') montées latéralement, grâce à une rotation de l'arbre de réglage (12), et le coulisseau (8) peut être amené à la main dans une position arrière dans laquelle il vient s'encliqueter au niveau d'une came centrale (26) de l'arbre de réglage (12).

7. Passerelle d'intercirculation selon l'une des revendications 4 à 6, caractérisée en ce que, avec un dispositif d'actionnement (10), une came (26) libère, grâce à une rotation de l'arbre de réglage (12), le coulisseau (8) qui est amené par un ressort de pression (11) dans une position de base avant dans laquelle ledit coulisseau (8) dépasse, à la manière d'une languette, sous le bord avant du plateau de passerelle (9).

8. Passerelle d'intercirculation selon l'une des revendications 1 à 7, caractérisée en ce qu'un dispositif d'actionnement (10) comporte, pour la rotation de l'arbre de réglage (12), une poignée (27).

9. Passerelle d'intercirculation selon l'une des revendications 1 à 8, caractérisée en ce que, sous le plateau de passerelle (9), comme protection à l'encontre d'une ouverture involontaire, due à des ondes de pression, de passerelles accouplées (1, 50 et 1', 50'), des verrous (17, 17') sont accrochés de façon oscillante dans des attaches de suspension (16, 16') et maintenus en permanence, à l'aide d'un ressort (29), dans une position avant par rapport à une came (34) de l'arbre de réglage (12).

10. Passerelle d'intercirculation selon l'une des revendications 1 à 9, caractérisée en ce que, avec le dispositif d'actionnement (10, 50), un verrou (17) est amené dans une position arrière par la came (34) grâce à une rotation de l'arbre de réglage (12).

11. Passerelle d'intercirculation selon l'une des revendications 1 à 10, caractérisée en ce que, au-dessous d'un plateau de passerelle (9), un dispositif d'actionnement (50) se compose de deux arbres de réglage (12, 12') guidés parallèlement et tournant à l'horizontale dans des paliers (33, 33'), et d'un coulisseau (8) apte à coulisser dans des guidages (7, 7') dans le sens longitudinal du véhicule, qui est maintenu dans une position de base avant par au moins un ressort de pression (11) et qui peut être amené à la main dans une position arrière dans laquelle il vient s'encliqueter au niveau d'une came centrale (26) de l'arbre de réglage (12).

12. Passerelle d'intercirculation selon la revendication 11, caractérisée en ce que les deux arbres de réglage (12, 12') sont reliés suivant une forme de parallélogramme, par l'intermédiaire de cames (56, 56'), à des surfaces de manoeuvre respectives (54, 54') disposées parallèlement au plateau de passerelle (9), et entre les surfaces de manoeuvre (54, 54') et le plateau de passerelle (9) sont disposés des ressorts de pression respectifs (57, 57') qui maintiennent les surfaces de manoeuvre (54, 54') dans une position haute.

13. Passerelle d'intercirculation selon l'une des revendications 1 à 12, caractérisée en ce que le dispositif d'actionnement (50) peut être actionné grâce à une simple pression de la main sur l'une des deux surfaces de manoeuvre (54, 54'), la pression étant transformée suivant une forme de parallélogramme par les cames (56, 56') en un mouvement de rotation des arbres de réglage (12, 12'), ce qui provoque un déverrouillage central de la passerelle (51) par rapport à ses loquets de verrouillage (15, 15') et au verrou (17).

14. Passerelle d'intercirculation selon l'une des revendications 1 à 13, caractérisée en ce que, pour une manipulation simple lors de l'abaissement ou du relèvement, il est prévu, au-dessous du plateau de passerelle (9), un dispositif d'actionnement (70) réglable qui se compose d'un arbre de réglage (62) tournant dans des paliers (63, 63'), au niveau du plateau de passerelle (9), et d'une languette pivotante (68) disposée sur un axe formant palier (73).

15. Passerelle d'intercirculation selon la revendication 14, caractérisée en ce que l'arbre de réglage (62) et la languette (68) sont maintenus dans une position de base à l'aide d'un ressort (71).

16. Passerelle d'intercirculation selon la revendication 14 ou 15, caractérisée en ce que l'arbre de réglage (62) comporte, à ses extrémités, des pattes d'appui (14, 14') solidaires dudit arbre, qui peuvent s'appuyer des deux côtés au niveau de l'élément de dispositif d'intercirculation (22), sur les butées (19, 19') correspondantes.

17. Passerelle d'intercirculation selon l'une des revendications 14 à 16, caractérisée en ce que la languette (68) peut être réglée à la main dans le sens de marche, et être maintenue dans cette position par un levier (67), et elle dépasse sous le bord avant du plateau de passerelle (9).

18. Passerelle d'intercirculation selon l'une des revendications 14 à 17, caractérisée en ce que, grâce au déverrouillage du levier (67), la languette (68) et les pattes d'appui (14, 14') de l'appui latéral peuvent être amenées dans leur position de base.

19. Passerelle d'intercirculation selon l'une des revendications 1 à 18, caractérisée en ce qu'il est prévu, au-dessous du plateau de passerelle (9), comme protection à l'encontre d'une ouverture involontaire, due à des ondes de pression, de passerelles accouplées (61, 61'), des attaches tournantes (69, 69') chargées par ressorts et orientées en permanence dans le sens de marche.

20. Passerelle d'intercirculation selon la revendication 19, caractérisée en ce que la passerelle (61) rabattue en premier et comportant la languette saillante (68) offre à la passerelle (61') rabattue en deuxième une surface d'appui.

21. Passerelle d'intercirculation selon l'une des revendications 1 à 20, caractérisée en ce qu'il est prévu des moyens qui permettent de recevoir sur une passerelle (1, 51, 61) une tôle mobile (48) d'une extrémité de caisse de wagon (46) équipée d'un dispositif d'intercirculation à bourrelets UIC (45), et il est prévu, pour la compatibilité avec un dispositif d'intercirculation à soufflets UIC (45), des creux (42, 42') correspondants auxquels sont fixés des volets de recouvrement (44, 44') qui sont aptes à pivoter par l'intermédiaire de charnières (49, 49'), sont maintenus dans une position fermée par des moyens faisant ressort (43, 43') et sont ouverts grâce à la contre-pression de la tôle mobile (48) d'une extrémité de caisse de wagon (46) pourvue d'un dispositif d'intercirculation à soufflets UIC (45) et soumise à un dévers transversal du à une courbe en S.
